# EUROPÄISCHE PATENTSCHRIFT

(11) **EP 3 255 642 B1**
(45) Veröffentlichungstag und Bekanntmachung des Hinweises auf die Patenterteilung: **18.12.2019**
(21) Anmeldenummer: 17173649.9
(22) Anmeldetag: 31.05.2017
(51) Int. Cl.: H01F 17/06, H01F 27/32, H01F 27/28, H01F 27/06, H01F 5/04

(54) **MONTAGESATZ FÜR EINE DROSSEL UND DROSSEL**
ASSEMBLY SET FOR A CHOKE AND CHOKE
KIT DE MONTAGE DE RESTRICTEUR ET RESTRICTEUR

(30) Priorität: 01.06.2016 DE 102016209613
(43) Veröffentlichungstag der Anmeldung: 13.12.2017
(73) Patentinhaber: Würth Elektronik eiSos GmbH & Co. KG, 74638 Waldenburg (DE)
(72) Erfinder: Aarab, Hassan, 65439 Flörsheim am Main (DE)
(74) Vertreter: Patentanwälte Ruff, Wilhelm, Beier, Dauster & Partner mbB

(56) Entgegenhaltungen:
- EP-A2- 0 264 840
- DE-A1- 4 239 818
- DE-A1-102006 026 364
- JP-U- H0 611 316
- JP-Y2- S 587 627

## Beschreibung

Die Erfindung betrifft einen Montagesatz für eine Drossel mit einem Ringkern, wobei ein die Öffnung des Ringkerns durchsetzendes Isolierelement vorgesehen ist. Die Erfindung betrifft auch eine Drossel mit einem erfindungsgemäßen Montagesatz.

Aus der deutschen Offenlegungsschrift DE 10 2006 026364 A1 ist ein Bauelement für SMD-Leiterplattenbestückung bekannt, das einen Bauteilträger zur Aufnahme wenigstens einer elektrischen Komponente enthält. Am Bauteilträger sind wenigstens zwei Stützelemente angeordnet, die auf der einer Leiterplatte zugewandten Seite eine Ausnehmung zur Aufnahme und Führung einer vorzugsweise zur Kontaktierung auf der Leiterplatte vorgesehenen Anschlussleitung der elektrischen Komponente enthalten.

Aus der japanischen Gebrauchsmusterschrift JP S58 7627 Y2 ist ein isolierendes Gehäuse bekannt, das eine primäre und eine sekundäre Wicklung aufweist, die wiederum einen Magnetkern umgeben. Dabei ist der Magnetkern von einer unteren und einer oberen Halbschale umgeben, um die sich die Wicklungen erstrecken. Die umwickelten Halbschalen sind dann in dem isolierten zylinderförmigen Gehäuse angeordnet. Dieses Gehäuse ist durch einen Deckel verschlossen, durch den die elektrischen Leiter der Wicklungen ausgeführt sind.

Aus der deutschen Offenlegungsschrift DE 10 2007 060 556 A1 ist eine Übertragungseinheit mit einem Ringkern und drei Wicklungen auf dem Ringkern bekannt. Der Ringkern ist in einem zwei Halbschalen aufweisenden Montagesatz angeordnet. Die Wicklungen werden auf die Halbschalen aufgewickelt. Eine Abdeckhaube ist vorgesehen, die den fertiggestellten Übertrager vollständig abdeckt. Die untere Halbschale ist mit Fixierstiften versehen, die zur Unterseite der Drossel hin abragen.

Aus der deutschen Offenlegungsschrift DE 103 08 010 A1 ist ein Montagesatz für eine Drossel mit einem Ringkern bekannt, wobei ein die Öffnung des Ringkerns durchsetzendes Isolierelement vorgesehen ist. Das Isolierelement weist drei, in Umfangsrichtung gleichmäßig voneinander beabstandete Stege auf. Das Isolierelement ist dafür vorgesehen, die Wicklungen auf dem Ringkern voneinander zu trennen.

Mit der Erfindung soll ein Montagesatz für eine Drossel mit einem Ringkern bereitgestellt werden, der die Montage einer Drossel erleichtert.

Erfindungsgemäß ist hierzu ein Montagesatz mit den Merkmalen von Anspruch 1 und eine Drossel mit den Merkmalen von Anspruch 11 vorgesehen. Vorteilhafte Weiterbildungen der Erfindungen sind in den Unteransprüchen angeführt.

Der erfindungsgemäße Montagesatz für eine Drossel mit einem Ringkern weist ein die Öffnung des Ringkerns einschiebbares Isolierelement auf, wobei der Montagesatz eine erste Halbschale und eine zweite Halbschale zum Aufnehmen des Ringkerns hat, wobei eine Basisplatte vorgesehen ist und wobei Rastmittel und/oder Führungsmittel vorgesehen sind, um die erste Halbschale, die zweite Halbschale, das Isolierelement und die Basisplatte miteinander zu verbinden. Indem die einzelnen Bestandteile des Montagesatzes mittels Rastmitteln und/oder Führungsmitteln verbunden sind, erfolgt beim Zusammenbau des Montagesatzes automatisch eine räumlich korrekte Zuordnung der einzelnen Bauteile zueinander. Das Montieren der Drossel kann dadurch schneller und mit höherer Präzision erfolgen.

Insbesondere kann vorgesehen sein, die Führungsmittel und Rastmittel so auszubilden, dass eine werkzeuglose Montage der Drossel erfolgen kann. Beispielsweise kann der Montagesatz auch für eine vollautomatisierte Montage der Drossel vorgesehen sein. Die erste Halbschale, die zweite Halbschale, das Isolierelement und die Basisplatte sind als separate Teile ausgebildet.

Gemäß der Erfindung sind erste Rastmittel und/oder Führungsmittel zum Verbinden der beiden Halbschalen vorgesehen.

Auf diese Weise kann eine automatisch lagerichtige Verbindung der beiden Halbschalen erfolgen.

In Weiterbildung der Erfindung weisen die ersten Rastmittel und/oder Führungsmittel wenigstens einen ersten Vorsprung und zwei zweite Vorsprünge auf, wobei im verrasteten Zustand der erste Vorsprung wenigstens abschnittsweise zwischen den beiden zweiten Vorsprüngen aufgenommen ist.

Mittels einer solchen Ausbildung der ersten Rastmittel und/oder Führungsmittel lässt sich eine Ausrichtfunktion in Umfangsrichtung erzielen.

Gemäß der Erfindung sind zweite Rastmittel und/oder Führungsmittel zum Verbinden der ersten Halbschale mit der Basisplatte vorgesehen.

Auf diese Weise kann die erste Halbschale lagerichtig auf die Basisplatte aufgerastet werden. Die Basisplatte kann dann beispielsweise an einer Leiterplatte oder einem sonstigen Bauteil mit einfachen Mitteln befestigt werden. Vorteilhafterweise sind kombinierte Rast- und Führungsmittel vorgesehen, die einerseits die erste Halbschale bzw. die im Wesentlichen vollständig montierte Drossel in Umfangsrichtung relativ zur Basisplatte ausrichten und gleichzeitig die Drossel relativ zur Basisplatte zentrieren und auch an der Basisplatte halten.

Gemäß der Erfindung weisen die zweiten Rastmittel und/oder Führungsmittel wenigstens drei von der Basisplatte ausgehende Vorsprünge auf, an deren freien Enden Rastnasen angeordnet sind.

Mittels dreier Vorsprünge, die insbesondere in Umfangsrichtung gleichmäßig voneinander beabstandet sind, lässt sich eine Zentrierung und gleichzeitige Ausrichtung in Umfangsrichtung erreichen.

In Weiterbildung der Erfindung bilden die beiden Halbschalen im zusammengesetzten Zustand eine torusförmige Halterung, wobei sich die Vorsprünge in eine Durchgangsöffnung der torusförmigen Halterung hineinerstrecken und an einer die Durchgangsöffnung der torusförmigen Halterung bildenden Wand anliegen.

Auf diese Weise können die Vorsprünge platzsparend untergebracht werden und die torusförmige Halterung gleichzeitig zentrieren und an der Basisplatte fixieren.

Gemäß der Erfindung sind dritte Rastmittel und/oder Führungsmittel zum Verbinden des Isolierelements mit der Basisplatte vorgesehen.

Mit Rastmitteln und/oder Führungsmitteln kann das Isolierelement beim Verbinden mit der Basisplatte ausgerichtet und gleichzeitig gehalten werden. Das Isolierelement dient zum Trennen der einzelnen Wicklungen auf der torusförmigen Halterung.

In Weiterbildung der Erfindung weist das Isolierelement wenigstens drei plattenartige und sternförmig angeordnete Stege auf, wobei radial außen liegende Kanten der Stege in Führungen an der Basisplatte aufgenommen sind.

In Weiterbildung der Erfindung ist die erste Halbschale mit drei, in Umfangsrichtung gleichmäßig beabstandeten Isoliervorsprüngen versehen, die im montierten Zustand auf der Basisplatte aufliegen.

Mittels solcher Isoliervorsprünge an der ersten Halbschale wird ein vordefinierter Abstand zwischen der ersten Halbschale beziehungsweise der Wicklung und der Basisplatte erzielt. Die Isoliervorsprünge trennen die Wicklungen voneinander.

In Weiterbildung der Erfindung sind die radial innen liegenden Seiten der von der Basisplatte ausgehenden Vorsprünge mit Führungsnuten zum Aufnehmen der radial außen liegenden Kanten der Stege versehen.

In Weiterbildung der Erfindung bilden die erste Halbschale und die zweite Halbschale eine torusförmige Halterung für einen Ringkern und das Isolierelement und die Halterung sind mit zueinander passenden vierten Rastmitteln und/oder Führungsmitteln versehen.

In Weiterbildung der Erfindung ist die zweite Halbschale mit Führungsnuten zum Aufnehmen von radial außen liegenden Kanten der Stege des Isolierelements versehen.

In Weiterbildung der Erfindung sind die Führungsnuten der zweiten Halbschale im montierten Zustand in jeweils einer Radialebene mit den Führungsnuten der Vorsprünge der Basisplatte angeordnet.

In Weiterbildung der Erfindung sind die Basisplatte, die beiden Halbschalen und das Isolierelement als jeweils einstückig ausgebildete Kunststoffteile, insbesondere Spritzgussteile, ausgebildet.

Das der Erfindung zugrunde liegende Problem wird auch durch eine Drossel mit einem torusförmigen Ringkern, wenigstens einer, den Ringkern abschnittsweise umgebenden Drahtwicklung und einem erfindungsgemäßen Montagesatz gelöst, wobei der Ringkern in einer durch die beiden Halbschalen gebildeten torusförmigen Halterung aufgenommen ist und die Drahtwicklung auf eine Außenseite der torusförmigen Halterung aufgebracht ist.

In Weiterbildung der Erfindung sind Enden der Drahtwicklung wenigstens teilweise durch Durchgangsöffnungen in der Basisplatte geführt.

Weitere Merkmale und Vorteile der Erfindung ergeben sich aus den Ansprüchen und der folgenden Beschreibung bevorzugter Ausführungsformen der Erfindung im Zusammenhang mit den Zeichnungen. Einzelmerkmale der unterschiedlichen, dargestellten und beschriebenen Ausführungsformen lassen sich dabei in beliebiger Weise miteinander kombinieren, ohne den Rahmen der Erfindung zu überschreiten. In den Zeichnungen zeigen:
- Fig. 1: eine Ansicht einer Basisplatte eines erfindungsgemäßen Montagesatzes von schräg oben,
- Fig. 2: eine erste Halbschale des erfindungsgemäßen Montagesatzes von schräg oben,
- Fig. 3: die Basisplatte der Fig. 1 und die erste Halbschale der Fig. 2 im zusammengebauten Zustand in einer Ansicht von schräg oben,
- Fig. 4: die Basisplatte, die erste Halbschale und eine zweite Halbschale des erfindungsgemäßen Montagesatzes im zusammengebauten Zustand in einer Ansicht von schräg oben,
- Fig. 5: den vollständigen, zusammengebauten erfindungsgemäßen Montagesatz in einer Ansicht von schräg oben,
- Fig. 6: eine mit dem erfindungsgemäßen Montagesatz aufgebaute Drossel in einer Ansicht von schräg unten,
- Fig. 7: die Drossel der Fig. 6 in einer Ansicht von schräg oben,
- Fig. 8: die Drossel der Fig. 7 in einer Ansicht von schräg unten,
- Fig. 9: eine Schnittansicht der Drossel der Fig. 7,
- Fig. 10: die geschnittene Drossel der Fig. 9 in einer Ansicht von schräg oben,
- Fig. 11: das Isolierelement des erfindungsgemäßen Montagesatzes in einer Ansicht von schräg oben und
- Fig. 12: die Basisplatte der Fig. 1 und das Isolierelement der Fig. 11 im zusammengesteckten Zustand.

Die Darstellung der Fig. 7 zeigt eine erfindungsgemäße Drossel 10 im montierten Zustand auf einer Leiterplatte 12 in einer Ansicht von schräg oben.

Die Drossel 10 weist insgesamt drei Wicklungen 14, 16 und 18 auf, die voneinander beabstandet auf eine torusförmige Halterung 20 aufgewickelt sind. Anschlussdrähte der Wicklungen sind jeweils durch die Leiterplatte 12 hindurchgeführt, wobei dies lediglich teilweise zu erkennen ist. Die torusförmige Halterung 20 ist auf einer Basisplatte 22 angeordnet. In eine Durchgangsöffnung der torusförmigen Halterung 20 ist ein Isolierelement 24 eingesteckt, das drei, in Umfangsrichtung gleichmäßig voneinander beabstandete Stege aufweist und das die Wicklungen 14, 16 und 18 voneinander trennt.

Die Halterung 20, die Basisplatte 22 und das Isolierelement 24 bilden einen Montagesatz für die erfindungsgemäße Drossel 10, der nachstehend noch genauer erläutert wird.

Die Darstellung der Fig. 1 zeigt die Basisplatte 22 in einer Ansicht von schräg oben. Die Basisplatte weist insgesamt sechs Durchgangsöffnungen 26, 28 auf, wobei jeweils zwei Durchgangsöffnungen 26, 28 einer der Wicklungen 14, 16 bzw. 18 zugeordnet sind. Ein Wicklungsanfang der Wicklungen 14, 16, 18 wird jeweils durch eine der radial innen liegenden Durchgangsöffnungen 26 gesteckt und durch die Basisplatte 22 hindurchgeführt. Ein jeweiliges Wicklungsende wird durch eine der Durchgangsöffnungen 28 hindurchgeführt, die radial außerhalb der Durchgangsöffnungen 26 angeordnet sind und speziell an sich in radialer Richtung erstreckenden Fortsätzen eines kreisrunden Grundkörpers der Basisplatte 22 angeordnet sind.

Die Basisplatte 22 weist drei Vorsprünge 30 auf, die sich ausgehend von der Basisplatte 22 nach oben, in der Darstellung der Fig. 1 auf den Betrachter zu, erstrecken. Die drei Vorsprünge 30 sind in Umfangsrichtung gleichmäßig und um einen Winkel von 120° voneinander beabstandet. Die Vorsprünge 30 sind um einen zentralen Dom 32 der Basisplatte 22 herum angeordnet, wobei sich der Dom 32 von dem Grundkörper der Basisplatte 22 aus nach oben erstreckt. Der Dom 32 dient zum Einschrauben einer Befestigungsschraube, siehe Fig. 8 bis 10, um die Drossel 10 an der Basisplatte 22 zu befestigen, siehe Fig. 7, und zum Führen des Isolierelements 24.

Die Vorsprünge 30 weisen auf ihrer radial innen liegenden Seite jeweils eine Nut 34 auf, die als Führungsmittel für das Isolierelement 24 dient. Die Nut 34 erstreckt sich bis zum Grundkörper der Basisplatte 22.

Auf ihrer radial außen liegenden Seite sind die Vorsprünge 30 jeweils mit Rastnasen 36 versehen. Die Rastnasen können auch durch anders ausgebildete Rastmittel ersetzt werden. Jeder Vorsprung 30 weist auf seiner radial außen liegenden Seite zwei Rastnasen 36 und zwischen den Rastnasen einen Führungssteg 38 auf, der senkrecht zum Grundkörper der Basisplatte 22 verläuft. Mittels der Vorsprünge 30 und insbesondere mittels der Rastnasen 36 und den Führungsstegen 38 wird eine erste Halbschale an der Basisplatte 22 verankert.

Diese erste Halbschale 40 ist in Fig. 2 von schräg oben dargestellt. Die erste Halbschale 40 bildet einen unteren Abschnitt eines torusförmigen Innenraums 42, der zur Aufnahme eines Ringkerns der Drossel vorgesehen ist. Ein solcher Ringkern besteht beispielsweise aus Ferritmaterial. Der Ringkern kann in einfacher Weise in die erste Halbschale 40 eingelegt werden und ist dadurch bereits korrekt positioniert.

Die erste Halbschale weist im Bereich der Wandung ihrer Durchgangsöffnung 44 drei Paare von Führungsstegen 46 auf, wobei zwei zu einem Paar gehörende Führungsstege 46 zwischen sich eine Nut 48 bilden. Diese Nut 48 ist zur Aufnahme der Führungsstege 38 an den Vorsprüngen 30 der Basisplatte 22 vorgesehen, siehe Fig. 1. Ein in Fig. 2 oberes Ende der Führungsstege 46 dient als Anschlag für die Rastnasen 36 an den Vorsprüngen 30. Beim Aufschieben der ersten Halbschale 40 auf die Vorsprünge 30 werden zunächst die Vorsprünge 30 geringfügig radial nach innen verbogen, bis die Rastnasen 36 über die in Fig. 2 oberen Enden der Führungsstege 46 schnappen und die erste Halbschale 40 dadurch sicher an der Basisplatte 22 fixieren. Durch die Führungsstege 38, die in die Nuten 48 eingreifen, ist die erste Halbschale nach dem Einrasten auch in Umfangsrichtung in der vorgesehenen Position auf der Basisplatte 22 fixiert.

Wie in Fig. 1 zu erkennen ist, sind die Oberseiten der Rastnasen 36 angeschrägt. Dadurch wird das Aufsetzen der Führungsstege 46 der ersten Halbschale 40 erleichtert und es wird auch erleichtert, dass die Vorsprünge 30 beim Aufschieben der ersten Halbschale 40 in Richtung auf den Grundkörper der Basisplatte 22 zu radial nach innen ausgelenkt werden.

Die erste Halbschale 40 ist an ihrer Außenseite darüber hinaus mit drei in Umfangsrichtung gleichmäßig voneinander beabstandeten Vorsprüngen 50 versehen. Diese Vorsprünge 50 sind dafür vorgesehen, zwischen jeweils zwei Vorsprüngen 62 einer zweiten Halbschale 60 einzugreifen, siehe Fig. 4.

Darüber hinaus ist die erste Halbschale 40 an ihrer Unterseite mit drei in Umfangsrichtung gleichmäßig voneinander beabstandeten Isoliervorsprüngen 52 versehen, von denen in Fig. 2 lediglich einer zu erkennen ist. Die Isoliervorsprünge 52 liegen im montierten Zustand auf der Basisplatte 22 auf und halten die erste Halbschale 40 dadurch vordefinierten Abstand relativ zur Basisplatte 22. Die Isoliervorsprünge 52 trennen auch die Wicklungen 14, 16, 18 voneinander, siehe Fig. 7.

Fig. 3 zeigt die erste Halbschale 40 und die Basisplatte 22 im montierten Zustand. Es ist zu erkennen, dass die Rastnasen 36 der Vorsprünge 30 an der Basisplatte 22 nun über die oberen Enden der Führungsstege 46 an der ersten Halbschale 40 geschnappt sind. Dadurch wird die erste Halbschale 40 fest an der Basisplatte 22 gehalten. Wie ausgeführt wurde, sorgen die Führungsstege 38 an den Vorsprüngen 30 dafür, dass die erste Halbschale 40 auch in Umfangsrichtung in der vorgesehenen Position an der Basisplatte 22 platziert ist.

Die Darstellung der Fig. 4 zeigt eine zweite Halbschale 60 im montierten Zustand auf der ersten Halbschale 40 und der Basisplatte 22. Die zweite Halbschale 60 wird so auf die erste Halbschale 40 aufgesetzt, dass die Vorsprünge 50 der ersten Halbschale 40 jeweils zwischen zwei in radialer Richtung vorstehenden Vorsprüngen 62 an der zweiten Halbschale 60 aufgenommen sind. Dadurch wird die zweite Halbschale 60 relativ zur ersten Halbschale 40 korrekt in Umfangsrichtung positioniert.

Die beiden Halbschalen 40, 60 bilden dadurch die torusförmige Halterung 20, siehe Fig. 7. In den torusförmigen Innenraum der Halterung 20 kann ein Ringkern der Drossel eingelegt werden und auf die torusförmige Halterung 20 können die Wicklungen 14, 16, 18 aufgebracht werden. Zweckmäßigerweise erfolgt bei der Montage der erfindungsgemäßen Drossel 10 der Fig. 7 zunächst das Einlegen des Ringkerns in den Innenraum der ersten Halbschale 40. Nach dem Aufsetzen der zweiten Halbschale 60 auf die erste Halbschale 40 ist die Halterung 20 fertiggestellt und kann nun mit den Wicklungen 14, 16, 18 versehen werden. Erst dann, wenn die Halterung 20 mit den Wicklungen 14, 16, 18 versehen ist, wird sie auf die Basisplatte 22 aufgesetzt.

Die obere Halbschale 60 weist in radialer Richtung nach innen hin offene Führungsnuten 64 auf, die jeweils zwischen zwei Führungsstegen 66 gebildet sind. Die Nuten 64 und die Führungsstege 66 sind jeweils am radial inneren Ende von kreisringsegmentförmigen Isoliervorsprüngen 68 ausgebildet, die in Umfangsrichtung gleichmäßig voneinander beabstandet auf der Oberseite der zweiten Halbschale 60 angeordnet sind. Zwischen jeweils zwei Vorsprüngen 68 wird jeweils eine der Wicklungen 14, 16, 18 angeordnet. Die Isoliervorsprünge 68 an der oberen Halbschale 60 sind im montierten Zustand jeweils fluchtend zu den Isoliervorsprüngen 52 an der unteren Halbschale angeordnet. Die Nuten 64 dienen zum Aufnehmen und Führen von Stegen des Isolierteils 24, siehe Fig. 7.

Anhand der Darstellung der Fig. 4 ist zu erkennen, dass im montierten Zustand der zweiten Halbschale 60 die Nuten 64 und die Nuten 34 an der Innenseite der Vorsprünge 30 auf der Basisplatte 22 in jeweils einer Radialebene liegen. Das Isolierteil 24 kann mit seinen Stegen somit zunächst in die Nuten 64 und dann auch in die Nuten 34 eingeschoben werden und ist dadurch automatisch korrekt zur Basisplatte 22 und der Halterung 20 positioniert.

Die Darstellung der Fig. 5 zeigt die Halterung 20 im montierten Zustand auf der Basisplatte 22, wobei zusätzlich noch das Isolierteil 24 in den Innenraum der torusförmigen Halterung 20 eingeschoben ist. Die radial äußeren Kanten 80 der Stege des Isolierteils 24 sind nun in den Nuten 64 und 34 aufgenommen, vergleiche Fig. 4.

Die Darstellung der Fig. 6 zeigt die Drossel 10 der Fig. 7 in einer Ansicht von schräg unten. Zu erkennen sind die Wicklungen 18 und 14 auf der Halterung 20. Weiter sind die Durchgangsöffnungen 26, 28 in der Basisplatte 22 zu erkennen, durch die jeweils ein Wicklungsanfang bzw. ein Wicklungsende der Wicklungen 14, 16, 18 hindurchgeführt ist. Die Wicklungsanfänge bzw. Wicklungsenden sind dadurch in sehr einfacher Weise von der Unterseite der Basisplatte 22 her zugänglich.

In der Ansicht der Fig. 6 ist weiter zu erkennen, dass die erste Halbschale 40 mit den nach unten vorragenden kreisringsegmentartigen Vorsprüngen 52 versehen ist, die einerseits die Wicklungen 14, 16, 18 voneinander trennen und andererseits für einen vordefinierten Abstand der Wicklungen 14, 16, 18 von der Oberseite der Basisplatte 22 sorgen. Die Halterung 20 bzw. die erste Halbschale 40 liegt mit der Unterseite ihrer Vorsprünge 52 auf der Oberseite der Basisplatte 22 auf.

Die Darstellung der Fig. 8 zeigt die Drossel 10 der Fig. 6 und 7 in einer Ansicht von unten. Zu erkennen ist in dieser Ansicht eine in Fig. 6 nicht dargestellte Halteschraube 70, die durch eine Durchgangsöffnung in eine Unterseite des Doms 32 in der Basisplatte 22 geschraubt ist. Mit einer einzigen Schraube, nämlich der Halteschraube 70, kann die Drossel 10 dadurch zuverlässig an der Leiterplatte 12 befestigt werden.

Die Darstellung der Fig. 9 zeigt die Drossel 10 der Fig. 8 im geschnittenen Zustand. In dieser Ansicht ist ein in dem Innenraum der Halterung 20 angeordneter Ringkern 72 zu erkennen.

Die Darstellung der Fig. 10 zeigt die geschnittene Drossel 10 der Fig. 9 in einer Ansicht von schräg oben.

Fig. 11 zeigt das Isolierelement 24 in einer Ansicht von schräg oben. Zu erkennen sind die drei, sich in radialer Richtung nach außen erstreckenden und in Umfangsrichtung gleichmäßig um 120° voneinander beabstandeten Stege 74. Die Stege 74 sind im Bereich ihrer Seitenflächen, die an die Außenflächen angrenzen, mit keilförmigen Rasthaken 76 versehen, die für einen spielfreien Sitz der Stege 74 in den Nuten 64 sorgen, siehe Fig. 4. Zu erkennen ist auch, dass die Stege 74 in einem unteren Bereich in radialer Richtung kürzer ausgebildet sind. Dadurch sind die Stege 74 auf die Position der Nuten 34 in den Vorsprüngen 30 der Basisplatte 22 angepasst, siehe Fig. 4. Am unteren Ende des Isolierelements 24 weisen die Stege 74 eine zentrale Ausnehmung 78 auf. In dieser Ausnehmung wird der Dom 32 der Basisplatte 22 aufgenommen. Dadurch erfolgt eine nochmalige Festlegung und Zentrierung des Isolierelements 24 und damit auch der Halterung 20.

Die Darstellung der Fig. 12 zeigt das Isolierelement 24 im montierten Zustand auf der Basisplatte 22. Zu erkennen ist, wie der Dom 32 der Basisplatte 22 nun in die zentrale Ausnehmung 78 des Isolierelements 24 hineinragt.

## Patentansprüche

1. Montagesatz für eine Drossel (10) mit einem Ringkern (72), wobei ein die Öffnung des Ringkerns einschiebbares Isolierelement (24) vorgesehen ist, wobei der Montagesatz eine erste Halbschale (40) und eine zweite Halbschale (60) zum Aufnehmen des Ringkerns (72) aufweist, wobei eine Basisplatte (22) vorgesehen ist und wobei Rastmittel und/oder Führungsmittel vorgesehen sind, um die erste Halbschale (40), die zweite Halbschale (60), das Isolierelement (24) und die Basisplatte (22) miteinander zu verbinden, wobei die Rastmittel erste Rastmittel und/oder Führungsmittel aufweisen, die zum Verbinden der beiden Halbschalen (40, 60) vorgesehen sind, wobei die Rastmittel zweite Rastmittel und/oder Führungsmittel aufweisen, die zum Verbinden der ersten Halbschale (40) mit der Basisplatte (22) vorgesehen sind und wobei die Rastmittel dritte Rastmittel und/oder Führungsmittel aufweisen, die zum Verbinden des Isolierelements (24) mit der Basisplatte (22) vorgesehen sind, **dadurch gekennzeichnet, dass** die zweiten Rastmittel und/oder Führungsmittel wenigstens drei von der Basisplatte (22) ausgehende Vorsprünge (30) aufweisen, an deren freien Enden Rastnasen (36) angeordnet sind.

2. Montagesatz nach Anspruch 1, **dadurch gekennzeichnet, dass** die ersten Rastmittel und/oder Führungsmittel wenigstens einen ersten Vorsprung (50) und zwei zweite Vorsprünge (62) aufweisen, wobei im verrasteten Zustand der erste Vorsprung (50) wenigstens abschnittsweise zwischen den beiden zweiten Vorsprüngen (62) aufgenommen ist.

3. Montagesatz nach Anspruch 2, **dadurch gekennzeichnet, dass** die beiden Halbschalen (40, 60) im zusammengesetzten Zustand eine torusförmige Halterung (20) bilden, wobei sich die Vorsprünge (30) in eine Durchgangsöffnung (44) der torusförmigen Halterung (20) hinein erstrecken und an einer die Durchgangsöffnung (44) der torusförmigen Halterung (20) bildenden Wand anliegen.

4. Montagesatz nach einem der vorstehenden Ansprüche, **dadurch gekennzeichnet, dass** das Isolierelement (24) wenigstens drei plattenartige und sternförmig angeordnete Stege aufweist, wobei radial außenliegende Kanten (80) der Stege (74) in Führungen an der Basisplatte (22) aufgenommen sind.

5. Montagesatz nach Anspruch 4, **dadurch gekennzeichnet, dass** radial innenliegenden Seiten der Vorsprünge (30) mit Führungsmitteln, die Führungsnuten (34) aufweisen, zum Aufnehmen radial außenliegenden Kanten (80) der Stege versehen sind.

6. Montagesatz nach wenigstens einem der vorstehenden Ansprüche, **dadurch gekennzeichnet, dass** die erste Halbschale (40) mit drei, in Umfangsrichtung gleichmäßig beabstandeten Isoliervorsprüngen (52) versehen ist, die im montierten Zustand auf der Basisplatte aufliegen.

7. Montagesatz nach wenigstens einem der vorstehenden Ansprüche, **dadurch gekennzeichnet, dass** die erste Halbschale (40) und die zweite Halbschale (60) eine torusförmige Halterung (20) für den Ringkern (72) bilden und dass das Isolierelement (24) und die Halterung (20) mit zueinander passenden Rastmitteln, die vierte Rastmittel und/oder Führungsmittel aufweisen, versehen sind.

8. Montagesatz nach Anspruch 7, **dadurch gekennzeichnet, dass** die zweite Halbschale (60) mit Führungsmitteln, die Führungsnuten (64) aufweisen, zum Aufnehmen von radial außenliegenden Kanten (80) der Stege (72) des Isolierelements (24) versehen ist.

9. Montagesatz nach Anspruch 8, **dadurch gekennzeichnet, dass** die Führungsnuten (64) der zweiten Halbschale (60) im montierten Zustand in jeweils einer Radialebene mit den Führungsmitteln, die Führungsnuten (34) aufweisen, der Vorsprünge der Basisplatte (22) liegen.

10. Montagesatz nach wenigstens einem der vorstehenden Ansprüche, **dadurch gekennzeichnet, dass** die Basisplatte (22), die beiden Halbschalen (40, 60) und das Isolierelement (24) als jeweils einstückig ausgebildete Kunststoffteile, insbesondere Spritzgussteile, ausgebildet sind.

11. Drossel (10) mit einem torusförmigen Ringkern (72), wenigstens einer, den Ringkern abschnittsweise umgebenen Drahtwicklung (14, 16, 18) und einem Montagesatz nach wenigstens eine der vorstehenden Ansprüche, **dadurch gekennzeichnet, dass** der Ringkern (72) in einer durch die beiden Halbschalen (40, 60) gebildeten torusförmigen Halterung (20) aufgenommen ist und dass die Drahtwicklung (14, 16, 18) auf eine Außenseite der torusförmigen Halterung (20) aufgebracht ist.

12. Drossel nach Anspruch 11, **dadurch gekennzeichnet, dass** Enden der Drahtwicklung (14, 16, 18) wenigstens teilweise durch Durchgangsöffnungen (26, 28) in der Basisplatte (22) geführt sind.

## Claims

1. Mounting kit for a choke (10) with a toroidal core (72), wherein an insulating element (24) which is insertable into an opening of the toroidal core is provided, the mounting kit comprising a first half shell (40) and a second half shell (60) for accommodating the toroidal core (72), a baseplate (22) being provided, and latching means and/or guide means being provided to connect the first half shell (40), the second half shell (60), the insulating element (24) and the baseplate (22) to one another, the latching means including first latching means and/or guide means which are provided for connecting the two half shells (40, 60), the latching means including second latching means and/or guide means which are provided for connecting the first half shell (40) to the baseplate (22), and the latching means including third latching means and/or guide means which are provided for connecting the insulating element (24) to the baseplate (22),
**characterized in that**
the second latching means and/or guide means have at least three projections (30) which emerge from the baseplate (22) and at the free ends of which latching lugs (36) are arranged.

2. Mounting kit according to claim 1, **characterized in that** the first latching means and/or guide means have at least one first projection (50) and two second projections (62), wherein, in the latched state, the first projection (50) is accommodated at least in sections between the two second projections (62).

3. Mounting kit according to claim 2, **characterized in that** the two half shells (40, 60) form a torus-shaped holder (20) in the assembled state, wherein the projections (30) extend into a through opening (44) in the torus-shaped holder (20) and lie against a wall forming the through opening (44) in the torus-shaped holder (20).

4. Mounting kit according to any one of the preceding claims, **characterized in that** the insulating element (24) has at least three plate-like webs arranged in a star-shaped manner, wherein radially outer edges (80) of the webs (74) are accommodated in guides on the baseplate (22).

5. Mounting kit according to claim 4, **characterized in that** the radially inner sides of the projections (30) are provided with guide means that include guide grooves (34) for accommodating radially outer edges (80) of the webs.

6. Mounting kit according to at least one of the preceding claims, **characterized in that** the first half shell (40) is provided with three insulating projections (52) which are spaced apart uniformly in the circumferential direction and, in the mounted state, rest on the baseplate.

7. Mounting kit according to at least one of the preceding claims, **characterized in that** the first half shell (40) and the second half shell (60) form a torus-shaped holder (20) for the toroidal core (72), and **in that** the insulating element (24) and the holder (20) are provided with latching means that fit together, and include fourth latching means and/or guide means.

8. Mounting kit according to claim 7, **characterized in that** the second half shell (60) is provided with guide means that include guide grooves (64) for accommodating radially outer edges (80) of the webs (72) of the insulating element (24).

9. Mounting kit according to claim 8, **characterized in that** the guide grooves (64) of the second half shell (60), in the mounted state, in each case lie in one radial plane with the guide means that include guide grooves (34) of the projections of the baseplate (22).

10. Mounting kit according to at least one of the preceding claims, **characterized in that** the baseplate (22), the two half shells (40, 60) and the insulating element (24) are formed as plastics parts, in particular injection moulded parts, which are in each case formed integrally.

11. Choke (10) with a torus-shaped toroidal core (72), at least one wire winding (14, 16, 18) surrounding the toroidal core in sections, and a mounting kit according to at least one of the preceding claims, **characterized in that** the toroidal core (72) is accommodated in a torus-shaped holder (20) formed by the two half shells (40, 60), and **in that** the wire winding (14, 16, 18) is fitted onto an outer side of the torus-shaped holder (20).

12. Choke according to claim 11, **characterized in that** ends of the wire winding (14, 16, 18) are at least partially guided through passage openings (26, 28) in the baseplate (22).

## Revendications

1. Kit de montage destiné à une bobine d'arrêt (10) à noyau annulaire (72), un élément isolant (24) étant prévu qui peut être inséré dans l'ouverture du noyau annulaire, le kit de montage comprenant une première demi-coque (40) et une deuxième demi-coque (60) destinées à recevoir le noyau annulaire (72), une plaque de base (22) étant prévue et des moyens d'encliquetage et/ou des moyens de guidage étant prévus pour relier entre eux la première demi-coque (40), la deuxième demi-coque (60), l'élément isolant (24) et la plaque de base (22), les moyens d'encliquetage comprenant des premiers moyens d'encliquetage et/ou moyens de guidage qui sont prévus pour relier les deux demi-coques (40, 60), les moyens d'encliquetage comprenant des deuxièmes moyens d'encliquetage et/ou moyens de guidage qui sont prévus pour relier la première demi-coque (40) à la plaque de base (22) et les moyens d'encliquetage comprenant des troisièmes moyens d'encliquetage et/ou moyens de guidage qui sont prévus pour relier l'élément isolant (24) à la plaque de base (22), **caractérisé en ce que** les deuxièmes moyens d'encliquetage et/ou moyens de guidage présentent au moins trois saillies (30) sortant de la plaque de base (22), aux extrémités libres desquelles sont disposés des ergots d'encliquetage (36).

2. Kit de montage selon la revendication 1, **caractérisé en ce que** les premiers moyens d'encliquetage et/ou moyens de guidage comprennent au moins une première saillie (50) et deux deuxièmes saillies (62), la première saillie (50) étant reçue, à l'état encliqueté, au moins par endroits entre les deux deuxièmes saillies (62).

3. Kit de montage selon la revendication 2, **caractérisé en ce que** les deux demi-coques (40, 60) forment à l'état assemblé un support toroïdal (20), les saillies (30) s'étendant jusque dans une ouverture de passage (44) du support toroïdal (20) et venant en appui contre une paroi formant l'ouverture de passage (44) du support toroïdal (20).

4. Kit de montage selon l'une des revendications précédentes, **caractérisé en ce que** l'élément isolant (24) comporte au moins trois nervures en forme de plaque et en forme d'étoile, les bords radialement extérieurs (80) des nervures (74) étant reçus dans des guides au niveau de la plaque de base (22).

5. Kit de montage selon la revendication 4, **caractérisé en ce que** des côtés radialement intérieurs des saillies (30) sont pourvus de moyens de guidage qui comportent des rainures de guidage (34) destinées à recevoir des bords radialement extérieurs (80) des nervures.

6. Kit de montage selon l'une au moins des revendications précédentes, **caractérisé en ce que** la première demi-coque (40) est pourvue de trois saillies isolantes (52) qui sont uniformément espacées dans la direction périphérique et qui viennent en appui à l'état monté sur la plaque de base.

7. Kit de montage selon l'une au moins des revendications précédentes, **caractérisé en ce que** la première demi-coque (40) et la deuxième demi-coque (60) forment un support toroïdal (20) destiné au noyau annulaire (72) et **en ce que** l'élément isolant (24) et le support (20) sont pourvus de moyens d'encliquetage qui sont adaptés les uns aux autres et qui comportent des quatrièmes moyens d'encliquetage et/ou moyens de guidage.

8. Kit de montage selon la revendication 7, **caractérisé en ce que** la deuxième demi-coque (60) est pourvue de moyens de guidage, qui comportent des rainures de guidage (64) destinées à recevoir des bords radialement extérieurs (80) des nervures (72) de l'élément isolant (24).

9. Kit de montage selon la revendication 8, **caractérisé en ce que** les rainures de guidage (64) de la deuxième demi-coque (60) sont situées chacune, à l'état monté, dans un plan radial avec les moyens de guidage, comportant les rainures de guidage (34), des saillies de la plaque de base (22).

10. Kit de montage selon l'une au moins des revendications précédentes, **caractérisé en ce que** la plaque de base (22), les deux demi-coques (40, 60) et l'élément isolant (24) sont réalisés sous la forme de pièces en matière synthétique monobloc, en particulier de pièces moulées par injection.

11. Bobine d'arrêt (10) comprenant un noyau annulaire toroïdal (72), au moins un enroulement de fil (14, 16, 18) entourant par endroits le noyau annulaire et un kit de montage selon l'une au moins des revendications précédentes, **caractérisé en ce que** le noyau annulaire (72) est reçu dans un support toroïdal (20) formé par les deux demi-coques (40, 60) et **en ce que** l'enroulement de fil (14, 16, 18) est monté sur un côté extérieur du support toroïdal (20).

12. Bobine d'arrêt selon la revendication 11, **caractérisé en ce que** les extrémités de l'enroulement de fil (14, 16, 18) sont guidées au moins en partie à travers des ouvertures de passage (26, 28) ménagées dans la plaque de base (22).
